# EUROPÄISCHE PATENTSCHRIFT

(11) **EP 0 942 128 B1**
(45) Veröffentlichungstag und Bekanntmachung des Hinweises auf die Patenterteilung: **17.05.2006**
(21) Anmeldenummer: 98123685.4
(22) Anmeldetag: 11.12.1998
(51) Int. Cl.: E05B 45/06, G08B 13/00

(54) **Einrichtung für eine Einbruchmeldeanlage**
Device for a burglar alarm installation
Dispositif pour un système de signalisation d'effraction

(30) Priorität: 12.03.1998 DE 19810623
(43) Veröffentlichungstag der Anmeldung: 15.09.1999
(73) Patentinhaber: ROBERT BOSCH GMBH, 70442 Stuttgart (DE)
(72) Erfinder: Weissgerber, Wilhelm, 82178 Puchheim (DE); Kwasny, Joachim, 80995 München (DE)

(56) Entgegenhaltungen:
- EP-A- 0 244 652
- EP-A- 0 281 137
- EP-A- 0 654 769
- WO-A-94/05885
- WO-A-94/21877
- DE-A- 4 344 314
- DE-A- 4 414 231
- DE-C- 4 318 518
- US-A- 2 322 815
- US-A- 3 406 386

## Beschreibung

### Stand der Technik

Die Erfindung geht von der Gattung aus, wie im unabhängigen Anspruch 1 angegeben.

Bei einer Einbruchmeldeanlage ist diejenige Tür, die nach Verlassen des gesicherten Bereiches zuletzt geschlossen wird, dreifach gesichert, nämlich
1. wie andere Türen oder Fenster durch einen Einbruchmelder, beispielsweise einen Magnetkontakt, der beim Öffnen der Tür anspricht und bei scharfgeschalteter Einbruchmeldeanlage einen Alarm auslöst,
2.durch ein Sperrschloß, das gegen Gewaltanwendung sichert und einen Riegelkontakt aufweist, der den Schließzustand an die Zentrale der Einbruchmeldeanlage meldet, und
3.durch ein Blockschloß, das weniger gegen Gewaltanwendung schützen soll, sondern mehr eine Erinnerungsfunktion hat.

Solange nämlich eine Einbruchmeldeanlage für einen gesicherten Bereich mittels einer Scharfschalteeinrichtung scharfgeschaltet ist, muß durch das Blockschloß sichergestellt sein, daß auch für eine befugte Person, die das Sperrschloß geöffnet hat, der Zutritt zum gesicherten Bereich noch verhindert bleibt (Zwangsläufigkeit), damit kein Fehlalarm ausgelöst werden kann.

Diese Zwangsläufigkeit (Zutrittsverhinderung im scharfgeschalteten Zustand) beinhaltet also die Absicherung gegen versehentlichen Zugang in den gesicherten Bereich. Ohne Unscharfschaltung der Gefahrenmeldeanlage nach VdS-Klasse A, B und C darf niemand mit alleiniger Betätigung des gesonderten Sperrschlosses den Sicherheitsbereich betreten.

Bei bestimmten Klassen von Einbruchmeldeanlagen muß die Scharfschaltung außerhalb des gesicherten Bereiches erfolgen, beispielsweise durch das Blockschloß; dieser Türverschluß kann dann nur nach einer elektrischen Freigabe von der Zentrale betätigt werden (Harald Fuhrmann, Gefahrenmeldesysteme, 1992, Hüthig, Heidelberg, Seiten 49, 50; vgl. auch DE-PS 1 261 222 und DE 36 39 111 C1). Im Handel ist ein Blockschloß erhältlich (Telenorma NBS 10), das als elektromechanische Scharfschalteeinrichtung zur Scharfschaltung einer Einbruchmeldezentrale verwendbar ist. Dieses Blockschloß wird in ein Türblatt eingebaut und verhindert durch seinen Schloßriegel ein unzulässiges Öffnen der Tür nach erfolgter Scharfschaltung und solange die Scharfschaltung weiterbesteht.

Bei dem bekannten Blockschloß sind aber aufwendige Montagearbeiten im Türblatt erforderlich. Das Blockschloß wird zusätzlich zu einem Sperrschloß in das Türblatt eingebaut, wobei ein flexibles Kabel vom Türblatt zur Zarge verlegt werden muß. Über das Kabel wird der Schließmechanismus des Blockschlosses nur dann freigegeben, wenn die zugehörige Einbruchmeldeanlage scharfschaltebereit ist, und mit dem Schließen des Blockschlosses mit Hilfe eines Schlüssels erfolgt die Scharfschaltung der Einbruchmeldeanlage.

### Vorteile der Erfindung

Der Anmeldungsgegenstand mit den Merkmalen des Anspruches 1 hat folgenden Vorteil:
Durch die Gestaltung der erfindungsgemäßen Einrichtung als Aufputzeinheit mit Riegelstück und durch die Integration sowohl eines elektrisch betätigbaren Blockierungselementes als auch eines Bestandteiles eines Einbruchmelders, insbesondere des Schalters oder des Magneten eines Magnetkontaktes, ist die Einrichtung wesentlich unaufwendiger montierbar als bekannte Blockschlösser.

Vorteilhafte weiterbildungen sind in den abhängigen Ansprüchen angegeben, deren Merkmale auch, soweit sinnvoll, miteinander kombiniert werden können.

### Zeichnung

Ein Ausführungsbeispiel der Erfindung ist in der Zeichnung dargestellt und im Folgenden näher erläutert. Dabei sind bei mehreren Figuren jeweils dieselben Bezugszeichen für im wesentlichen gleiche Teile verwendet. Schematisch ist gezeigt in
- Figur 1:: eine Seitenansicht einer Einrichtung nach der Erfindung,
- Figur 2:: eine Aufsicht der Einrichtung nach Figur 1,
- Figur 3:: die Einrichtung nach Figur 2 von oben gesehen,
- Figur 4:: einen Schnitt A-A durch die Einrichtung nach Figur 2,
- Figuren 5 bis 7:: verschiedene Montagemöglichkeiten einer Einrichtung nach der Erfindung.

### Beschreibung des Ausführungsbeispiels

Die in den Figuren 1 bis 4 gezeigte Einrichtung weicht im Design etwas von der Einrichtung nach den Figuren 5 bis 7 ab, der prinzipielle Aufbau und die Funktion sind jedoch gleich. Die Einrichtung besteht jeweils aus einer Aufputzeinheit 1 und einem Riegelstück 2. Die Aufputzeinheit 1 enthält ein elektrisch betätigbares Blockelement 3 und als Bestandteil eines Einbruchmelders einen magnetisch betätigbaren Schalter 4. Als Gegenstück zu diesem Schalter 4 ist in dem Riegelstück 2 ein Magnet 5 untergebracht. Das Blockelement 3 enthält einen elektrischen Antrieb für einen Riegel 6, der im ausgefahrenen Zustand (Figur 4) in das Riegelstück 2 eingreift. Weiterhin weist die Aufputzeinheit 1 eine Montagefläche 7 auf, die bei der Montage auf einer Tür oder Zarge jeweils auf dieser aufliegt.

Die Figuren 5 bis 7 zeigen Anordnungsmöglichkeiten der erfindungsgemäßen Einrichtung bei Normal- und Fluchttüren.

Der wesentliche Unterschied bei Türen ist die Anschlagsseite mit bevorzugter Öffnungsrichtung. Fluchttüren müssen immer nach außen aufgehen, Normaltüren immer in den Raum hinein. Damit ist zwangsläufig der gesicherte Raum festgelegt, in welchem sich die erfindungsgemäße Einrichtung befinden muß. In den Figuren 5 bis 7 ist eine im Schnitt dargestellte Zarge jeweils mit 8 bezeichnet.

In Figur 5 ist eine Tür 15, beispielsweise eine Glastür, dargestellt, die sich nach innen oder außen öffnen läßt. Links von der gezeigten Tür ist der Außenbereich, rechts der Innenbereich, in welchem die Aufputzeinheit 1 mit ihrer Montagefläche an der Zarge 8 montiert ist, während das Riegelstück 2 mit Hilfe eines Bügels 9 an der Tür 15 befestigt ist.

In Figur 6 handelt es sich bei der Tür 16 um eine Fluchttür. Der Außenbereich ist also rechts und der Innenbereich links von der Tür 16. Das Riegelstück 2 ist über einen Winkel 10 an der Zarge 8 befestigt, während die Aufputzeinheit 1 an der Tür 16 montiert ist.

In Figur 7 ist eine Tür 17 (Normaltür) gezeigt, die sich nach innen öffnen läßt. Der Innenbereich ist also rechts von dieser Tür, und dementsprechend ist auch die Einrichtung nach der Erfindung rechts montiert.Das Riegelstück 2 ist unmittelbar auf die Tür 17 geschraubt, während die Aufputzeinheit 1 unter Zwischenschaltung von Unterlegplatten 18, die zum Niveauausgleich dienen, an der Zarge 8 montiert ist.

Eine solche Unterlegplatte 18 ist auch in Figur 6 zwischen der Aufputzeinheit 1 und der Tür 16 vorgesehen, um den Niveauunterschied auszugleichen, der durch den Winkel 10 verursacht ist. Die Unterlegplatte ist gerade so groß wie die Montagefläche.

Die Figuren 5 bis 7 zeigen also die verschiedenen Einsatzmöglichkeiten der erfindungsgemäßen Einrichtung. Die Aufputzeinheit kann an der Innenseite einer Zarge und das Riegelstück an der Innenseite einer Tür montiert sein (Figuren 5 und 7). Es ist aber auch möglich (Figur 6), das Riegelstück im Durchgangsbereich einer Zarge zu montieren, während die Aufputzeinheit an der Innenseite der Tür befestigt ist.

Als Sabotageschutz kann die Aufputzeinheit einen Deckel mit Deckelkontakt aufweisen, und der Deckel kann mit Mitteln zur Verplombung versehen sein.

## Patentansprüche

1. Einrichtung, die sich aus einer Aufputzeinheit (1), einem Riegelstück (2), einer Einbruchmeldeanlage, einer Tür (15, 16, 17) und deren Zarge (8) zusammensetzt, wobei die Aufputzeinheit (1) ein elektrisch betätigbares Blockierungselement (3) sowie einen Bestandteil eines Einbruchmelders, insbesondere den Schalter (4) oder den Magnet (5) eines Magnetkontaktes, enthält, wobei die Aufputzeinheit (1) und das Riegelstück (2) den Zutritt nach dem Öffnen eines an Tür (15, 16, 17) oder Zarge (8) vorgesehenen Sperrschlosses verwehren, solange die Einbruchmeldeanlage nicht unscharf geschaltet ist, wobei die Aufputzeinheit eine Montagefläche (7) aufweist, die bei der Montage auf der Tür (15, 16, 17) oder Zarge (8) jeweils auf dieser aufliegt, und wobei die Aufputzeinheit (1) einen Deckel mit Deckelkontakt aufweist.

2. Einrichtung nach Anspruch 1, **dadurch gekennzeichnet, daß** das Riegelstück (2) einen weiteren Bestandteil (5) des Einbruchmelders (4, 5) enthält.

3. Einrichtung nach Anspruch 1 oder 2, **dadurch gekennzeichnet, daß** der Deckel Mitteln aufweist, die eine Verplombung ermöglichen.

4. Einrichtung nach einem der vorangehenden Ansprüche, **dadurch gekennzeichnet, daß** die Aufputzeinheit (1) einen Elektromotor als Antrieb für das Blockierungselement (3) aufweist.

5. Einrichtung nach einem der vorangehenden Ansprüche, **dadurch gekennzeichnet, daß** zum Anlegen an die Montagefläche (7) wenigstens eine Unterlegplatte (18) vorgesehen ist, welche eine der Breitenabmessungen der Montagefläche (7) aufweist.

## Claims

1. Device which comprises a surface unit (1), a bolt piece (2), an intruder alarm system, a door (15, 16, 17) and its frame (8), with the surface unit (1) comprising an electrically operated blocking element (3) and a constituent part of an intruder alarm, in particular the switch (4) or the magnet (5) of a magnetic contact, with the surface unit (1) and the bolt piece (2) preventing access after a control lock, which is provided on the door (15, 16, 17) or the frame (8), is opened, as long as the intruder alarm system is not disabled, with the surface unit having a mounting face (7) which respectively rests on the door (15, 16, 17) or the frame (8) when the unit is mounted on the said door or frame, and with the surface unit (1) having a cover with a cover contact.

2. Device according to Claim 1, **characterized in that** the bolt piece (2) comprises a further constituent part (5) of the intruder alarm (4, 5).

3. Device according to Claim 1 or 2, **characterized in that** the cover has means which allow lead-sealing.

4. Device according to one of the preceding claims, **characterized in that** the surface unit (1) has an electric motor as a drive for the blocking element (3).

5. Device according to one of the preceding claims, **characterized in that** at least one shim (18) is provided for application to the mounting surface (7) and has one of the width dimensions of the mounting face (7).

## Revendications

1. Dispositif composé d'une unité de parement (1), d'une pièce de verrouillage (2), d'un système d'alarme anti-effraction, d'une porte (15, 16, 17) et de sa feuillure (8),
l'unité de parement (1) contenant un élément de blocage (3) à actionnement électrique ainsi qu'un composant d'une alarme anti-effraction, en particulier le commutateur (4) ou l'aimant (5) d'un contact magnétique, l'unité de parement (1) et la pièce de verrouillage (2) interdisant l'accès après l'ouverture d'une serrure prévue au niveau de la porte (15, 16, 17) ou du châssis (8) tant que le système d'alarme anti-effraction n'est pas désactivé de manière précise,
l'unité de parement présentant une surface de montage (7) qui, lors du montage sur la porte (15, 16, 17) ou la feuillure (8), repose respectivement contre celle-ci ou celui-ci,
l'unité de parement (1) présentant un couvercle avec un contact de couvercle.

2. Dispositif selon la revendication 1,
**caractérisé en ce que**
la pièce de verrouillage (2) contient un autre composant (5) de l'alarme anti-effraction (4, 5).

3. Dispositif selon la revendication 1 ou 2,
**caractérisé en ce que**
le couvercle présente des moyens qui permettent un plombage.

4. Dispositif selon l'une des revendications précédentes,
**caractérisé en ce que**
l'unité de parement (1) présente un moteur électrique qui entraîne l'élément de blocage (3).

5. Dispositif selon l'une des revendications précédentes,
**caractérisé en ce que**
pour l'appui contre la surface de montage (7), on prévoit au moins une plaque inférieure (18) ayant l'une des dimensions de largeur de la surface de montage (7).
